# EUROPÄISCHE PATENTSCHRIFT

(11) **EP 0 525 491 B1**
(45) Veröffentlichungstag und Bekanntmachung des Hinweises auf die Patenterteilung: **17.04.1996**
(21) Anmeldenummer: 92111897.2
(22) Anmeldetag: 13.07.1992
(51) Int. Cl.: B02C 18/00

(54) **Abstreiferkamm, insbesondere für Klein-Aktenvernichter**
Stripper element for a small document shredder
Racleur pour un petit destructeur de document

(30) Priorität: 13.07.1991 DE 4123293
(43) Veröffentlichungstag der Anmeldung: 03.02.1993
(73) Patentinhaber: Schwelling, Hermann, D-88682 Salem (DE)
(72) Erfinder: Schwelling, Hermann, D-88682 Salem (DE)
(74) Vertreter: Seemann, Norbert W., Dipl.-Ing.

(56) Entgegenhaltungen:
- EP-A- 0 010 681
- EP-A- 0 239 104
- EP-A- 0 395 935
- DE-C- 4 003 222

## Beschreibung

Die Erfindung bezieht sich nach dem Oberbegriff des Patentanspruches 1 auf einen Abstreiferkamm, insbesondere für Aktenvernichter kleinerer Bauart, beispielsweise Tischgeräte o. dgl.

Wichtig bei derartigen Geräten ist dabei vor allem, daß so viele Bauteile wie irgend möglich aus einem Kunststoffmaterial bestehen, was neben einer Gewichtsersparnis in gewissen Grenzen auch die Möglichkeit einer vereinfachten Fertigung durch Anwendung der Spritzgußtechnik bietet.

Ein solches Gerät ist beispielsweise durch die DE-C-40 03 333 (P 35) bekannt geworden, und zwar in der Art, daß die Abstreiferstege für das Schneidwerk aus Kunststoff bestehen und einteilig entweder mit dem Gehäuseoberteil oder einem Gehäuseunterteil gespritzt sind und die Lager für die Schneidwalzen in gleicher Weise ausgebildet sind.

Der Nachteil bei einem solchen zwar baulich einfachen Gerät liegt aber vor allem darin, daß durch die unmittelbare Lagerung der Schneidwalzen im Gerätegehäuse alle Schwingungen und Geräusche des Schneidwerks durch das Gehäuse nicht nur verstärkt, sondern auch direkt auf die Unterlage, also die Aufstellfläche, übertragen werden.

Eine weiterhin aus der EP-A-0 010 681 bekannten Ausführung offenbarteinen Abstreiferkamm mit sich bis auf den Kern der Schneidscheiben von einem Rücken aus erstreckenden Abstreiferzinken, wobei der Rücken am Übergang zu den kammartigen Zinken bis unmittelbar an den Außenumfang der jeweiligen Schneidscheiben heranreicht und die Stirnseite jedes Kammes zugleich als Distanzhalter an den seitlichen Lagerplatten des Schneidwerks anliegen, wobei Rücken und Zinken jedes Abstreiferkammes als selbsttragendes, blockartig einstückiges Formteil ausgebildet und mit den Lagerplatten über Ansätze zu einer Einheit verbunden sind. Diese Bauform kann jedoch keine Anregungen im Hinblick auf die Erfindung geben, da hier alle Bauteile ausschließlich aus Metall bestehen.

Die Aufgabe der vorliegenden Erfindung besteht deshalb vorrangig auch darin, durch geeignete bauliche Maßnahmen und Ausgestaltungen nunmehr nicht nur eine Reduzierung der Herstellkosten zu erreichen, sondern auch eine ganz erhebliche Verbesserung der Arbeitsqualität und Lebensdauer der betreffenden Geräte.

Gelöst wird diese Aufgabe im wesentlichen durch die im Patentanspruch 1 angegebenen baulichen und anordnungsgemäßen Ausgestaltungen im Bereich des Abstreifersystems. Die Unteransprüche beinhalten dabei zusätzliche Weiterbildungen bzw. Bauformen des erfinderischen Grundgedankens, der zudem anhand zweier Ausführungsvarianten in der Zeichnung weitestgehend schematisch dargestellt und anhand dieser Darstellungen im folgenden noch näher beschrieben ist.
Es zeigen hierbei die Darstellungen in
- Fig. 1: die Stirnansicht auf den erfindungsgemäßen Abstreiferkamm und
- Fig. 2: eine Seitenansicht dazu gemäß der Schnittlinie A-A in Fig. 1.

Das in Fig. 1 und 2 dargestellte System eines Schneidwerks für Klein-Aktenvernichter besteht in seinem Grundaufbau aus einem Abstreiferkamm K mit sich bis auf den Kern 1, 2 der Schneidscheiben 3, 4 von einem Rücken 5 aus erstreckenden Abstreiferzinken 6.

Als Neuheit ist bei einem solchen System nunmehr zunächst als wesentlichstes Merkmal vorgesehen, daß Rücken 5 und Zinken 6 jedes Abstreiferkammes K als selbsttragendes, blockartig einstückiges Kunststoff-Formteil (z.B. Spritzteil) ausgebildet und mit den Lagerplatten (P) über Schrauben (7) zu einer Einheit verbunden ist und zumindest auf der Schnittgutaustrittsseite SA in entsprechend profilierte Aussparungen 5b' bzw. 5b'' der Abstreiferrücken 5 zusätzliche Verstärkungsstangen 10 bzw. 11 eingesetzt sind.

Eine derartige Konstruktion hat somit eine ganze Reihe von Vorteilen. So ist das Kunststoffspritzteil des einstückigen Abstreiferkammes K nicht nur relativ preiswert herzustellen, sondern zudem noch in einfacher Weise zu montieren, geräuschdämpfend und von geringer Erwärmung bei Reibung. Vor allem aber bewirken die zumindest auf der Schnittgutaustrittsseite in entsprechend profilierte Aussparungen der Abstreiferrückenteile 5 eingelegten Verstärkungsstangen 10 neben einer erhöhten Gesamtfestigkeit noch eine derart verbesserte Querstabilität der Kunststoffblöcke 5, 6, daß ein Schrägverzug derselben bei der Montage vermieden wird.

Als Werkstoff für die Kämme K eignen sich im übrigen alle Kunststoffmaterialien, die sich mit Kohlefasern, Teflon o.ä Zusätzen legieren und in ihrer Festigkeit beeinflussen lassen; die Verstärkungsstangen 10 bzw. 11 können eckigen 10 oder runden 11 Querschnitt aufweisen und sich über die gesamte Länge der Abstreiferkämme K erstrecken und ggf. durch Befestigungsschrauben 12 o.ä. zusätzlich mit letzteren 10 bzw. 11 verspannt sein.

Vervollständigt wird das ganze System letztlich noch durch Eckaussparungen 15 im Bereich der Unterseite 5b des Rückens 5 jedes Abstreiferkammes zum Zwecke des auf der Papiereinzugseite E bündigen Übergangs ü der Leitbleche 16 des Einführspalts S zum jeweiligen Rücken 5 der dortigen Abstreiferkämme K, und zwar zum Verhindern von Papierstauungen beim Walzenvor- oder -rücklauf.

## Patentansprüche

1. Abstreiferkamm (K), insbesondere für Klein-Aktenvernichter mit sich bis auf den Kern (1, 2) der Schneidscheiben (3, 4) von einem Rücken (5) aus erstreckenden Abstreiferzinken (6),
wobei der Rücken (5) am Übergang (5a) zu den kammartigen Zinken (6) bis unmittelbar an den Außenumfang (3' bzw. 4') der jeweiligen Schneidscheiben (3 bzw. 4) heranreicht
und die Stirnseite (K₁) jedes Kammes (K) zugleich als Distanzhalter an den seitlichen Lagerplatten (P) des Schneidwerks anliegen,
**dadurch gekennzeichnet,**
daß Rücken (5) und Zinken (6) jedes Abstreiferkammes (K) als selbsttragendes, blockartig einstückiges Kunststofformteil (z.B. Spritzteil) ausgebildet und mit den Lagerplatten (P) über Schrauben (7) zu einer Einheit verbunden ist und zumindest auf der Schnittgutaustrittsseite (SA) in entsprechend profilierte Aussparungen (5b' bzw. 5b'') der Abstreiferrücken (5) zusätzliche Verstärkungstangen (10 bzw. 11) eingesetzt sind.

2. Abstreiferkamm nach Anspruch 1,
**dadurch gekennzeichnet,**
daß die Verstärkungsstangen eckigen (10) oder runden (11) Querschnitt aufweisen und sich über die gesamte Länge der Abstreiferkämme (K) erstrecken, und ggf. durch Befestigungsschrauben (12) o.ä. zusätzlich mit letzteren (10 bzw. 11) verspannt sind.

3. Abstreiferkamm nach mindestens einem der vorhergehenden Ansprüche,
**gekennzeichnet durch**
Eckaussparungen (15) im Bereich der Unterseite (5b) des Rückens (5) jedes Abstreiferkammes zum Zwecke des auf der Papiereinzugseite (E) bündigen Übergangs (Ü) der Leitbleche (16) des Einführspalts (S) zum jeweiligen Rücken (5) der dortigen Abstreiferkämme (K).

## Claims

1. Stripper comb (K), especially for small document shredders, with stripper tines (6) extending out from a backing member (5) up to the core (1, 2) of the cutting wheels (3, 4), wherein the backing member (5) reaches, at the transition to the comblike tines (6), directly up to the outer circumference (3' or 4') of the respective cutting wheel (3 or 4) and the end face (K₁) of each comb (K) at the same time bears as a spacer against the lateral bearing plates (P) of the cutting mechanism, characterised thereby that the backing member (5) and tines (6) of each stripper comb (K) are constructed as a self-supporting, block-shaped one-piece moulded part (for example injection-moulded part) of synthetic material and connected with the bearing plates (P) by way of screws (7) to form a unit, and additionally reinforcing rods (10 or 11) are inserted at least on the cut stock outlet side (SA) in correspondingly profiled recesses (5b' or 5b'') of the stripper backing member (5).

2. Stripper comb according to claim 1, characterised thereby that the reinforcing rods have angled (10) or rounded (11) cross-section and extend over the entire length of the stripper combs (K), and in a given case are clamped additionally with the latter (10 or 11) by fastening screws (12).

3. Stripper comb according to at least one of the preceding claims, characterised by angled recesses (15) in the region of the lower side (5b) of the backing chamber (5) of each stripper comb for the purpose of the smooth transition (Ü), on the paper inlet side (E), of the guide plate (16) of the intake gap (S) to the respective backing member (5) of the stripper combs (K) there.

## Revendications

1. Racloir (K), notamment pour petit destructeur de documents, comportant des dents de raclage (6) s'étendant depuis un dos (5) jusqu'au moyeu (1, 2) des disques tranchants (3, 4), le dos (5) atteignant, au niveau de la transition (5a) vers les dents semblables à un peigne (6), directement le pourtour extérieur (respectivement 3' et 4') du disque à trancher concerné (respectivement 3 et 4), et la face frontale (K₁) de chaque racloir (K) étant en même temps appliquée en tant qu'écarteur contre les plaques de montage latérales (P) du dispositif de coupe, caractérisé en ce que le dos (5) et les dents (6) de chaque racloir (K) sont réalisés en tant que pièce moulée en matière plastique (par ex. pièce moulée par injection) autoporteuse et semblable à un bloc et sont reliés aux plaques de montage (P) par le biais de vis (7) pour former une unité, et en ce que des barres de renforcement supplémentaires (respectivement 10 et 11) sont logées dans des évidements profilés en conséquence (respectivement 5b' et 5b'') des dos (5) des racloirs au moins sur le côté par où sort le papier coupé (SA).

2. Racloir selon la revendication 1, caractérisé en ce que les barres de renforcement présentent une section transversale anguleuse (10) ou ronde (11), s'étendent sur toute la longueur des racloirs (K) et sont en outre immobilisées avec ces derniers (K) par des vis de fixation (12) ou analogues.

3. Racloir selon au moins l'une des revendications précédentes, caractérisé par des évidements d'angle (15) dans la zone de la face inférieure (5b) du dos (5) de chaque racloir pour réaliser, sur le côté d'introduction du papier (E), la transition affleurée (Ü) entre les tôles de guidage (16) de la fente d'introduction (S) et le dos (5) du racloir (K) concerné.
